# EUROPÄISCHE PATENTSCHRIFT

(11) **EP 2 560 822 B1**
(45) Veröffentlichungstag und Bekanntmachung des Hinweises auf die Patenterteilung: **12.06.2019**
(21) Anmeldenummer: 11713194.6
(22) Anmeldetag: 07.04.2011
(51) Int. Cl.: B42D 25/333, B42D 25/382, B42D 25/435, B42D 25/324, B42D 25/387, B42D 25/425

(54) **SICHERHEITSELEMENT MIT DURCHSICHTSBILDBEREICH**
SECURITY ELEMENT HAVING A TRANSPARENT IMAGE REGION
ÉLÉMENT DE SÉCURITÉ AVEC ZONE D'IMAGE EN TRANSPARENCE

(30) Priorität: 21.04.2010 DE 102010015778
(43) Veröffentlichungstag der Anmeldung: 27.02.2013
(73) Patentinhaber: Giesecke+Devrient Currency Technology GmbH, 81677 München (DE)
(72) Erfinder: GERHARDT, Thomas, 81549 München (DE); BICHLMEIER, Stefan, 82008 Unterhaching (DE)
(86) Internationale Anmeldenummer: PCT/EP2011/001728
(87) Internationale Veröffentlichungsnummer: WO 2011/131295

(56) Entgegenhaltungen:
- WO-A2-2008/008635
- DE-B3- 10 333 255
- US-A- 5 232 764

## Beschreibung

Die Erfindung betrifft, gemäß Anspruch 1, ein Sicherheitselement für Sicherheitspapiere, Wertdokumente und andere Datenträger, das einen Bildbereich aufweist, der in Durchsicht ein vorgegebenes multitonales Motiv zeigt. Die Erfindung betrifft ferner ein Verfahren, gemäß Anspruch 12, zur Herstellung eines derartigen Sicherheitselements und einen Datenträger mit einem solchen Sicherheitselement.

Datenträger, wie Sicherheits-, Wert- oder Ausweisdokumente, aber auch andere Wertgegenstände werden zur Absicherung oft mit Sicherheitsmerkmalen ausgestattet, die eine Überprüfung der Echtheit des Datenträgers gestatten und die zugleich als Schutz vor unerlaubter Reproduktion dienen. Dabei erlauben Sicherheitsmerkmale, deren Echtheit in Durchsicht geprüft wird, wie etwa die seit langem bekannten Wasserzeichen von Papierbanknoten, eine besonders einfache Echtheitsprüfung durch den Benutzer.

Die Druckschrift WO 2008/008635 beschreibt ein mikrooptisches Bilddarstellungssystem mit einer Anordnung von Fokussierelementen und einem Bildsystem, das durch eine Anordnung mikroskopischer Bildsymbolelemente gebildet wird. Die Bildsymbolelemente können als Basreliefflächen ausgebildet sein, die mit einem pigmentierten oder gefärbten Material gefüllt sind, dessen Dickenschwankungen eine Variation in der optischen Dichte des Bildsymbolelements erzeugt.

Bei Polymerbanknoten sind bislang nur aufgedruckte, nicht fest in der Note verankerte Durchsichtssicherheitselemente bekannt. Derartige aufgedruckte Durchsichtssicherheitselemente sind allerdings relativ leicht zu fälschen und gestatten keine Individualisierung des Substrats, da sie nicht bzw. nicht ausreichend in dem Substrat verankert sind. Demzufolge können solche Sicherheitsmerkmale, die in bekannter Weise auf einer Polymerbanknote aufgedruckt sind, leicht entfernt werden und auf eine andere Polymerbanknote aufgebracht werden, wodurch die ursprünglich mit dem Sicherheitselement versehene Polymerbanknote als nicht individualisierte Polymerfolie zurückbleibt.

Ausgehend davon liegt der Erfindung die Aufgabe zugrunde, ein Sicherheitselement der eingangs genannten Art anzugeben, das in dünnen Polymersubstraten einen wasserzeichenähnlichen Durchsichtseffekt zeigt und dabei eine hohe Fälschungssicherheit mit einfacher Prüfbarkeit durch den Benutzer verbindet. Eine weitere Aufgabe besteht darin, ein Sicherheitselement der eingangs genannten Art anzugeben, das eine fälschungssichere Individualisierung des Datenträgers ermöglicht.

Gemäß der Erfindung ist bei einem gattungsgemäßen Sicherheitselement vorgesehen, dass
- das Sicherheitselement einen Bildbereich aufweist, der in Durchsicht ein vorgegebenes Motiv mit einem wasserzeichenähnlichen Durchsichtseffekt zeigt,
- das Sicherheitselement ein dünnes Polymersubstrat einer Dicke von 300 µm oder weniger aufweist,
- das Polymersubstrat in dem Bildbereich ein mehrstufiges Relief mit Vertiefungen in Form des vorgegebenen multitonalen Motivs enthält, und
- die Vertiefungen des Reliefs mit einem Füllmaterial mit dickenabhängigen optischen Eigenschaften gefüllt sind.

Die dickenabhängigen optischen Eigenschaften des Füllmaterials bestehen vorzugsweise in einer dickenabhängigen optischen Dichte des Materials. Die Opazität eines Materials ist allgemein durch das Verhältnis der Beleuchtungsstärken vor und nach dem Durchtritt durch das Material gegeben (siehe "http//de.wikipedia.org/wiki/Opazit%C3%A4t"). Der dekadische Logarithmus der Opazität wird auch als Extinktion oder optische Dichte bezeichnet (siehe auch "http://de.wikipedia.org/wiki/Extinktion_(Optik)"). Beispielsweise entspricht eine optische Dichte von 1,0 einer Schwächung des Lichts auf ein Zehntel der ursprünglichen Beleuchtungsstärke, eine optische Dichte von 2,0 einer Schwächung auf ein Hundertstel. Die optische Dichte einer Füllmaterialschicht ist im Wesentlichen proportional zur Schichtdicke, ein doppelt so dicker Schichtbereich weist daher im Wesentlichen eine doppelt so große optische Dichte auf und erscheint in Durchsicht entsprechend dunkler.

An dieser Stelle sei angemerkt, dass neben dem derzeit beanspruchten Sicherheitselement mit einem Bildbereich, der in Durchsicht ein vorgegebenes multitonales Motiv zeigt, auch Bildbereiche, die in Durchsicht ein vorgegebenes monotonales Motiv zeigen, von der in dieser Anmeldung beschriebenen Erfindung mit umfasst werden. Ein solches Sicherheitselement mit monotonalen Motiven unterscheidet sich von dem derzeit beanspruchten Sicherheitselement mit multitonalem Motiv lediglich dadurch, dass das Polymersubstrat in dem Bildbereich ein einstufiges Relief mit Vertiefungen in Form des vorgegebenen monotonalen Motivs aufweist. D.h., sämtliche Vertiefungen weisen im Wesentlichen die gleiche Relieftiefe auf, wodurch der Betrachter eines solchen Sicherheitselements in Durchsicht ein monotonales Motiv wahrnimmt. Ein solches Sicherheitselement stellt eine besonders einfache Ausführungsform der Erfindung dar und lässt sich mit relativ geringem Aufwand herstellen, allerdings ist der Fälschungsschutz nicht so gut wie bei den derzeit beanspruchten Sicherheitselementen mit einem Bildbereich, der in Durchsicht ein multitonales Motiv zeigt, da das letztgenannte Sicherheitselement aufgrund des mehrstufigen Reliefs mit Vertiefungen in Form des vorgegebenen multitonalen Motivs wesentlich schwieriger zu fälschen ist.

Bevorzugt weist das Füllmaterial eine Farbe, insbesondere eine Farbe hoher Opazität auf, so dass der Bildbereich in Durchsicht ein opazitätsmoduliertes, multitonales Motiv zeigt.

In jedem Fall muss die Opazität des Füllmaterials so gewählt sein, dass der Betrachter das erfindungsgemäße multitonale Motiv ohne Weiteres als Sicherheitsmerkmal des Datenträgers erkennen kann. Der Fachmann kann abhängig von den die Opazität des Sicherheitselements bestimmenden Parametern, wie insbesondere der durchschnittlichen Relieftiefe, die Opazität des Füllmaterials festlegen.

Als Füllmaterial geeignete Farben sind insbesondere lösemittelbasierende Farben, IR-, UV-vernetzende Farben oder Acrylfarben,, gegebenenfalls auch Mischungen dieser Farben.

Zur Erzeugung der erfindungsgemäßen dickenabhängigen optischen Eigenschaften des Sicherheitselements können mit Vorteil Pigmente, wie Titandioxid (TiO₂), polymere Füllmaterialien oder Farbstoffe eingesetzt werden. Im Rahmen der vorliegenden Erfindung sind Farbstoffe in dem Füllmaterial lösliche Farbmittel, wohingegen Pigmente im Füllmaterial praktisch unlöslich sind.

Die dickenabhängige optische Eigenschaft des Sicherheitselements durch ein Füllmaterial mit dickenabhängigen optischen Eigenschaften kann grundsätzlich nach Einbringung des Füllmaterials verändert werden. Dazu wird ein Füllmaterial mit aktivierbaren Stoffen in die Vertiefung des Reliefs eingebracht, wobei die Stoffe nach Einfüllen des Füllmaterials beispielsweise durch Wärme oder Einwirken von elektromagnetischer Strahlung, insbesondere mittels Laserstrahlung, aktiviert werden. Die Aktivierung kann z.B. in einer bereichsweisen Erhöhung der Opazität im Motivbereich erfolgen. Auf diese Art und Weise kann z.B. eine verhältnismäßig einfach gestaltetes Motiv durch eine entsprechende Feinstruktur ergänzt werden. Denkbar ist ferner die Einbringung einer zusätzlichen Information im Bereich des Motivs, z.B. in Form einer Denominationsangabe für das Wertdokument in Form einer Banknote oder einer individualisierenden Information, insbesondere Zahlen und Buchstaben, bei einem Wertdokument in Form einer Karte.

In weiteren vorteilhaften Gestaltungen kann das Füllmaterial eine lumineszierende Farbe, eine IR- oder UV-absorbierende Farbe oder eine magnetische Farbe aufweisen. Das Füllmaterial kann auch mehrere der genannten Eigenschaften vereinen. Beispielsweise kann das Füllmaterial für einen wasserzeichenähnlichen visuellen Eindruck eine hohe Opazität aufweisen und zugleich magnetisch sein, um ein maschinelles Auslesen des Motivbilds zu erlauben.

Die Vertiefungen des mehrstufigen Reliefs weisen zweckmäßig eine maximale Relieftiefe von weniger als 100 µm, vorzugsweise eine maximale Relieftiefe zwischen 5 µm und 50 µm auf. Es versteht sich, dass die maximale Relieftiefe und die Schichtdicke des Polymersubstrats zweckmäßig aufeinander abgestimmt sind. Im Allgemeinen liegt die maximale Relief tiefe zwischen 1 % und 99 % der Schichtdicke des Polymersubstrats des erfindungsgemäßen Sicherheitselements. In vorteilhaften Gestaltungen liegt die maximale Relieftiefe beispielsweise bei etwa 50 % oder bei etwa 25 % der Schichtdicke des Polymersubstrats.

In einer vorteilhaften Gestaltung ist das Polymersubstrat nur auf einer seiner Hauptflächen mit einem Relief versehen. In einer anderen, ebenfalls vorteilhaften Gestaltung ist vorgesehen, dass das Polymersubstrat in dem Bildbereich auf seinen beiden gegenüberliegenden Hauptflächen jeweils mit einem mehrstufigen Relief versehen ist.

Die mit dem Füllmaterial gefüllten Vertiefungen sind mit Vorteil mit einer Deckschicht abgedeckt, insbesondere mit einer Ablackierung, einer Laminierung oder einer Kaschierung mit Folie oder Faserstoff. Die Deckschicht kann durch eine Einzelschicht gebildet sein, oder auch aus mehreren Teilschichten bestehen.

Zur Verstärkung des Durchsichtseffekts kann die Deckschicht darüber hinaus mit Aussparungen versehen sein. Insbesondere kann die Deckschicht im Bildbereich ganz oder teilweise ausgespart sein. Vorteilhaft weist die Deckschicht eine Schichtdicke zwischen 6 µm und 50 µm, vorzugsweise zwischen 6 µm und 20 µm auf.

In einer bevorzugten Gestaltung enthält das Sicherheitselement als Polymersubstrat eine Polymerfolie, insbesondere aus Polyethylen, Polypropylen, Polyester oder Polyamid. Die Schichtdicke des Polymersubstrats liegt zweckmäßig zwischen 25 µm und 300 µm, vorzugsweise zwischen 60 µm und 140 µm.

In vorteilhaften Erfindungsvarianten bildet das Sicherheitselement einen Teil einer Polymerbanknote, einer Verbundbanknote oder einer Polymerlage eines Wertdokuments, beispielsweise einer Datenseite eines Ausweisdokuments.

Die Erfindung enthält auch ein Verfahren zum Herstellen eines Sicherheitselements mit einem Bildbereich, der in Durchsicht ein vorgegebenes multitonales Motiv mit einem wasserzeichenähnlichen Durchsichtseffekt zeigt, bei dem
- ein dünnes Polymersubstrat einer Dicke von 300 µm oder weniger bereitgestellt wird,
- das Polymersubstrat in dem Bildbereich mit einem mehrstufigen Relief mit Vertiefungen in Form des vorgegebenen multitonalen Motivs versehen wird, und
- die Vertiefungen des Reliefs mit einem Füllmaterial mit dickenabhängigen optischen Eigenschaften gefüllt werden.

In einer bevorzugten Verfahrensvariante wird das mehrstufige Relief durch kalte Prägung, thermische Prägung oder durch Laserabrasion in dem Polymersubstrat erzeugt. Das Relief wird dabei vorzugsweise bereits bei der Herstellung des Polymersubstrats oder kurz danach eingebracht.

Das Füllmaterial kann beispielsweise vollflächig auf das Sicherheitselement aufgebracht und ein außerhalb des Reliefs vorliegender Überschuss an Füllmaterial entfernt, insbesondere abgerakelt werden. Auch eine direkte Einbringung des Füllmaterials ohne nachfolgendes Abrakeln ist durch die Verwendung geeigneter Drucktechniken, wie z.B. im "Continuous-Inkjet-Verfahren" (Tintenstrahldruckverfahren) möglich.

In vorteilhaften Verfahrensvarianten werden die mit dem Füllmaterial gefüllten Vertiefungen in einem weiteren Verfahrensschritt mit einer Deckschicht abgedeckt, insbesondere durch Ablackierung, eine Laminierung oder eine Kaschierung mit Folie oder Faserstoff.

Die Erfindung enthält schließlich auch einen Datenträger mit einem Sicherheitselement der beschriebenen Art. Bei dem Datenträger handelt es sich vorteilhaft um ein Sicherheitspapier oder ein Wertdokument, insbesondere um eine Polymerbanknote oder eine Folienverbundbanknote. Der Begriff Folienverbundbanknote umfasst dabei insbesondere Papier/Folien-Verbundbanknoten, Papier/Folie/Papier-Verbundbanknoten und Folien/Papier/Folien-Verbundbanknoten. Bei dem Datenträger kann es sich ferner um eine Karte, insbesondere um eine Ausweiskarte, Kreditkarte, Bankkarte, Barzahlungskarte, Berechtigungskarte, einen Personalausweis oder eine Pass-Personalisierungsseite handeln. Ein solcher Datenträger in Form einer Karte weist das erfindungsgemäße Sicherheitselement mit Vorteil als eine Schicht eines mehrschichtigen Kartenverbundes auf, wobei die erfindungsgemäße Polymersubstrat-Schicht durch die weiteren Schichten des Kartenverbundes, welche insbesondere im Bereich des Motivs transparent oder transluzent ausgebildet sind, abgedeckt und damit vor Manipulationsversuchen geschützt ist.

Weitere Ausführungsbeispiele sowie Vorteile der Erfindung werden nachfolgend anhand der Figuren erläutert. Zur besseren Anschaulichkeit wird in den Figuren auf eine maßstabs- oder proportionsgetreue Darstellung verzichtet.

Es zeigen:
- Fig. 1: eine schematische Darstellung einer Polymerbanknote nach einem Ausführungsbeispiel der Erfindung,
- Fig. 2: einen Querschnitt durch die Polymerbanknote der Fig. 1 entlang der Linie II-II,
- Fig. 3: einen Querschnitt durch eine Polymerbanknote ohne Deckschicht nach einem anderen Ausführungsbeispiel der Erfindung,

- Fig. 4: ein Ausführungsbeispiel, bei dem ein dünnes Polymersubstrat auf seinen beiden gegenüberliegenden Hauptflächen jeweils mit einem gefüllten Relief versehen ist,
- Fig. 5: ein Ausführungsbeispiel, bei dem die Deckschicht zur Verstärkung des wasserzeichenähnlichen Durchsichtseffekts mit Aussparungen versehen ist, und
- Fig. 6: eine Gestaltung, bei der das mehrstufiges Relief in einer dünnen, transparenten Prägelackschicht vorliegt.

Die Erfindung wird nun am Beispiel einer Polymerbanknote erläutert. Fig. 1 zeigt dazu eine schematische Darstellung einer Polymerbanknote 10 mit einem erfindungsgemäßen Sicherheitselement 12, das in Durchsicht ein opazitätsmoduliertes, multitonales und in der Note fest verankertes Bildmotiv 14 zeigt. Bei dem Bildmotiv kann es sich z.B. um ein Portrait oder eine ähnliche Darstellung handeln.

Im Ausführungsbeispiel ist das Bildmotiv durch ein multitonales Portrait 14 gebildet, das in Fig. 1 zur Illustration schematisch als Strichzeichnung dargestellt ist. Fig. 2 zeigt einen Querschnitt durch die Polymerbanknote 10 im Bereich des Sicherheitselements 12 entlang der Linie II-II von Fig. 1.

Die Polymerbanknote 10 enthält ein dünnes Substrat 20 aus einer Polymerfolie, beispielsweise aus Polyethylen, Polypropylen, Polyester oder Polyamid. Die Dicke des Polymersubstrats 20 beträgt im gezeigten Ausführungsbeispiel 100 µm, kann jedoch grundsätzlich im Bereich zwischen 25 µm und 300 µm und vorzugsweise im Bereich zwischen 60 µm und 140 µm liegen.

In das Polymersubstrat 20 wurde bereits bei seiner Herstellung ein mehrstufiges Relief 22 mit Vertiefungen in Form des Portraits 14 eingebracht, beispielsweise durch kalte Prägung, thermische Prägung oder Laserabrasion. Die Vertiefungen des Reliefs 22 weisen im Ausführungsbeispiel eine maximale Relieftiefe von 50 µm auf und bilden mit der Vielzahl an auftretenden Relieftiefen ein Relief mit einem praktisch kontinuierlichen Tiefenverlauf. In anderen Ausgestaltungen kann jedoch auch ein Relief mit einer bestimmten Anzahl an diskreten Relief tiefen, beispielsweise 10 Relieftiefestufen erzeugt werden. In einer weiteren denkbaren Ausführungsform schließlich wird eine Anzahl an diskreten Relieftiefen eingesetzt, die einerseits mehr als ca. 10 Reliefstufen aufweist, andererseits aber nicht so viele diskrete Relieftiefen aufweist, dass von einem kontinuierlichen Tiefenverlauf gesprochen werden kann. Bei dieser weiteren Ausführungsform kann von einem quasi kontinuierlichem Tiefenverlauf gesprochen werden.

Nach dem Einbringen des Reliefs 22 werden die Vertiefungen des Reliefs mit einer Farbe 24 hoher Opazität gefüllt. Bei der Farbe 24 kann es sich um jedes geeignete erfindungsgemäße Füllmaterial handeln, z.B. um eine deckweißartige Farbe. Dazu kann die Farbe 24 beispielsweise vollflächig aufgebracht und ein außerhalb der Vertiefungen vorliegender Farbüberschuss von der Oberfläche des Substrats 20 abgerakelt werden. Schließlich wird das mit Farbe 24 gefüllte Relief 22 mit einer transparenten Deckschicht 26 versehen, beispielsweise durch Aufdrucken oder Auflaminieren einer Schutzschicht. Auf diese Weise entsteht das in Fig. 2 gezeigte Sicherheitselement 12 als Teil der Polymerbanknote 10. Die lokale Opazität des gefüllten Reliefs 22, 24 hängt dabei von der lokalen Schichtdicke der Farbe 24 und damit von der lokalen Relieftiefe ab. Aufgrund der hohen Opazität der Farbe 24 kann der Tonwertumfang des Bildmotivs von vollständiger Transparenz (lokale Relieftiefe Null) bis zu nahezu vollständiger Opazität (bei maximaler Prägetiefe) reichen. Nahezu vollständige Opazität bedeutet dabei, je nach der Opazität der verwendeten Farbe und der maximalen Prägetiefe, eine Lichtdurchlässigkeit von 10 % oder weniger, 5 % oder weniger, 2 % oder weniger oder sogar 1 % oder weniger.

Da die Opazität des Bildmotivs 14 von der lokalen Schichtdicke abhängt, ergibt sich in Durchsicht eine opazitätsmodulierte Darstellung des Bildmotivs mit einer Vielzahl an unterschiedlichen Tonwerten. Die unterschiedlichen Tonwerte sind dabei durch die lokal unterschiedlichen Opazitäten gebildet, die in Durchsicht lokal einen mehr oder weniger hellen Bildeindruck vermitteln. Das Bildmotiv 14 erscheint für den Betrachter so mit einem wasserzeichenähnlichen Durchsichtseffekt.

Visuelle Durchsichtssicherheitsmerkmale dieser Art sind dem Benutzer von Wasserzeichen in Papierbanknoten her vertraut und werden daher in der Regel schnell als Sicherheitsmerkmale erkannt und zuverlässig geprüft. Gleichzeitig ist das durch das gefüllte Relief 22, 24 erzeugte Bildmotiv 14 fest in dem Polymersubstrat 20 verankert und untrennbar mit diesem verbunden. Das Sicherheitselement 12 bietet daher eine wesentlich höhere Absicherung der Polymerbanknote 10 als aufgedruckte oder andere lediglich auf die Substratoberfläche aufgebrachte Sicherheitsmerkmale.

Als Füllmaterial für das Relief kann auch eine lumineszierende Farbe, eine IR- oder UV-absorbierende Farbe oder eine magnetische Farbe verwendet werden. Füllmaterial mit magnetischen Eigenschaften erzeugt durch die lokal variierende Schichtdicke eine maschinell auslesbare Bildinformation. Auch IR- oder UV-absorbierende oder lumineszierende Motivbilder können maschinell ausgelesen werden. In vorteilhaften Gestaltungen kann das Füllmaterial sowohl eine hohe Opazität für die visuelle Erkennbarkeit als auch magnetische Eigenschaften für die maschinelle Erfassung des Sicherheitselements aufweisen.

Die Deckschicht 26 wird vorzugsweise mittels Ablackierung, Laminierung oder Kaschierung mit Folie oder Faserstoff auf das Substrat 20 aufgebracht. In manchen Gestaltungen kann auf eine Deckschicht auch verzichtet werden, wie beispielhaft in Fig. 3 dargestellt.

Mit Bezug auf Fig. 4 kann das Polymersubstrat 20 auch auf seinen beiden gegenüberliegenden Hauptflächen jeweils mit einem Relief 22, 32 versehen sein. Die beiden Reliefs 22, 32 können dabei mit gleichem oder unterschiedlichem Tiefenverlauf ausgebildet sein. Auch können die beiden Reliefs 22, 32 entweder mit demselben oder auch mit unterschiedlichem Füllmaterial 24, 34 gefüllt sein. Beispielsweise können sich die optischen Eigenschaften zweier verschiedener Füllmaterialien 24, 34 erst in Durchsicht zu dem gewünschten Gesamteindruck ergänzen, oder ein Füllmaterial 24 kann auf visuelle Erkennbarkeit, das andere Füllmaterial 34 auf maschinelle Erfassbarkeit ausgelegt oder optimiert sein. In einer nicht weiter gezeigten Erfindungsvariante können die in Fig. 4 dargestellten Reliefs 22, 32 auch in Flächenrichtung des Substrats gegeneinander verschoben sein, so dass der Betrachter abhängig von der Größe der Verschiebung der beiden Reliefs 22, 32 in Durchsicht ein Gesamtmotiv wahrnimmt, das sich aus den durch die Reliefs 22 und 32 dargestellten Motiven zusammensetzt. Dabei nimmt der Betrachter aus bestimmten Betrachtungsrichtungen in den aus diesen Betrachtungsrichtungen überlappenden Bereichen der Reliefs 22, 32 eine hohe Opazität wahr, die sich aus den Opazitäten der Reliefs 22 und 32 zusammensetzt.

In Durchsicht zeigen die gefüllten Reliefs 22, 32 zusammengenommen das gewünschte Bildmotiv, wie etwa das Portrait 14 der Fig. 1. Die gegenüberliegenden gefüllten Reliefs 22, 32 sind dabei vorzugsweise beide mit einer Deckschicht 26, 36 abgedeckt und geschützt.

In allen Gestaltungen kann die Deckschicht zur Verstärkung des wasserzeichenähnlichen Durchsichtseffekts auch mit Aussparungen 40 versehen sein. Wie im Ausführungsbeispiel der Fig. 5 dargestellt, sind die Aussparungen 40 der Deckschicht 26 insbesondere im Bereich des gefüllten Reliefs 22, 24 angeordnet und können den Reliefbereich ganz oder teilweise erfassen.

Bei der in Fig. 6 gezeigten Gestaltung ist das Polymersubstrat nicht einschichtig, sondern mehrschichtig ausgeführt. Auf eine erste Schicht 50, die im Wesentlichen dem in den Figuren 1 bis 5 gezeigten und in der dazugehörigen Figurenbeschreibung beschriebenen Polymersubstrat entspricht, ist eine dünne, transparente Prägelackschicht 52 aufgebracht, in die ein mehrstufiges Relief 54 in Form des gewünschten Bildmotivs eingeprägt ist. Die Vertiefungen der Prägelackschicht 52 sind mit einem Füllmaterial 56 hoher Opazität gefüllt, so dass auch hier in Durchsicht ein opazitätsmoduliertes, multitonales Bildmotiv entsteht. Das gefüllte Relief 54, 56 und/oder die Prägelackschicht können optional mit einer in der Figur nicht dargestellten Deckschicht abgedeckt sein.

Bei der Herstellung eines in Fig. 6 gezeigten mehrschichtigen Polymersubstrats muss selbstverständlich sichergestellt werden, dass die Schichten im Wesentlichen untrennbar miteinander verbunden werden, damit die Vorteile der Erfindung, insbesondere die erhöhte Fälschungssicherheit, erreicht werden können. In jedem Fall müssen die Schichten so miteinander verbunden werden, dass für den Fall eines Manipulationsversuches, beispielsweise durch das Einwirken von bestimmten Lösungsmitteln, die einzelnen Schichten des mehrschichtigen Polymersubstrats nicht ohne zumindest teilweise Zerstörung voneinander getrennt werden können, so dass ein entsprechender Manipulationsversuch sofort als solcher erkennbar werden würde. Mit Vorteil kann es sich bei der Prägelackschicht 52 um einen thermisch oder UV-härtenden Lack mit einer Schichtdicke von etwa 40 µm handeln, wobei der Schichtdickenbereich von 5 µm bis 30 µm besonders bevorzugt ist.

### Bezugszeichenliste

- 10: Polymerbanknote
- 12: Sicherheitselement
- 14: Bildmotiv
- 20: Polymersubstrat
- 22: Relief
- 24: Farbe
- 26: Deckschicht
- 32: Relief
- 34: Füllmaterial
- 36: Deckschicht
- 40: Aussparungen
- 50: Schicht
- 52: Prägelackschicht
- 54: Relief
- 56: Füllmaterial

## Patentansprüche

1. Sicherheitselement (12) für Sicherheitspapiere, Wertdokumente und andere Datenträger, mit einem Bildbereich, der in Durchsicht ein vorgegebenes multitonales Motiv (14) zeight, **dadurch gekennzeichnet, dass**
- das Sicherheitselement (12) ein dünnes Polymersubstrat (20) einer Dicke von 300 µm oder weniger aufweist,
- das Polymersubstrat (20) in dem Bildbereich ein mehrstufiges Relief (22) mit Vertiefungen in Form des vorgegebenen multitonalen Motivs (14) enthält, und
- die Vertiefungen des Reliefs (22) mit einem Füllmaterial (24) mit dickenabhängigen optischen Eigenschaften gefüllt sind,
so dass
- das multitonale Motiv in Durchsicht für einen Betrachter mit einem wasserzeichenähnlichen Durchsichtseffekt erscheint.

2. Sicherheitselement nach Anspruch 1, **dadurch gekennzeichnet, dass** das Füllmaterial eine Farbe, insbesondere eine Farbe hoher Opazität aufweist, so dass der Bildbereich in Durchsicht ein opazitätsmoduliertes, multitonales Motiv zeigt.

3. Sicherheitselement nach Anspruch 1 oder 2, **dadurch gekennzeichnet, dass** das Füllmaterial eine lumineszierende Farbe, eine IR- oder UV-absorbierende Farbe, eine Acrylfarbe oder eine magnetische Farbe aufweist.

4. Sicherheitselement nach wenigstens einem der Ansprüche 1 bis 3, **dadurch gekennzeichnet, dass** die Vertiefungen des mehrstufigen Reliefs eine maximale Relieftiefe von weniger als 100 µm, vorzugsweise eine maximale Relieftiefe zwischen 5 µm und 50 µm aufweisen.

5. Sicherheitselement nach wenigstens einem der Ansprüche 1 bis 4, **dadurch gekennzeichnet, dass** das Polymersubstrat in dem Bildbereich auf seinen beiden gegenüberliegenden Hauptflächen jeweils mit einem mehrstufigen Relief versehen ist.

6. Sicherheitselement nach wenigstens einem der Ansprüche 1 bis 5, **dadurch gekennzeichnet, dass** die mit dem Füllmaterial gefüllten Vertiefungen mit einer Deckschicht abgedeckt sind, insbesondere mit einer Ablackierung, einer Laminierung oder einer Kaschierung mit Folie oder Faserstoff, wobei die Deckschicht insbesondere aus mehreren Teilschichten besteht.

7. Sicherheitselement nach Anspruch 6, **dadurch gekennzeichnet, dass** die Deckschicht zur Verstärkung des Durchsichtseffekts mit Aussparungen versehen ist, insbesondere dass die Deckschicht im Bildbereich ganz oder teilweise ausgespart ist.

8. Sicherheitselement nach wenigstens einem der Ansprüche 6 bis 7, **dadurch gekennzeichnet, dass** die Deckschicht eine Schichtdicke zwischen 6 und 50 µm, vorzugsweise zwischen 6 µm und 20 µm aufweist.

9. Sicherheitselement nach wenigstens einem der Ansprüche 1 bis 8, **dadurch gekennzeichnet, dass** das Sicherheitselement als Polymersubstrat eine Polymerfolie, insbesondere aus Polyethylen, Polypropylen, Polyester oder Polyamid enthält.

10. Sicherheitselement nach wenigstens einem der Ansprüche 1 bis 9, **dadurch gekennzeichnet, dass** das Substrat des Sicherheitselements eine Schichtdicke von 25 µm bis 300 µm, vorzugsweise von 60 µm bis 140 µm aufweist.

11. Sicherheitselement nach wenigstens einem der Ansprüche 1 bis 10, **dadurch gekennzeichnet, dass** das Sicherheitselement einen Teil einer Polymerbanknote, einer Verbundbanknote oder einer Polymerlage eines Wertdokuments bildet.

12. Verfahren zum Herstellen eines Sicherheitselements (12) mit einem Bildbereich, der in Durchsicht ein vorgegebenes multitonales Motiv (14) zeigt, **dadurch gekennzeichnet, dass**
- ein dünnes Polymersubstrat (20) einer Dicke von 300 µm oder weniger bereitgestellt wird,
- das Polymersubstrat (20) in dem Bildbereich mit einem mehrstufigen Relief (22) mit Vertiefungen in Form des multitonalen Motivs (14) versehen wird, und
- die Vertiefungen des Reliefs (22) mit einem Füllmaterial (24) mit dickenabhängigen optischen Eigenschaften gefüllt werden,
so dass
- das multitonale Motiv in Durchsicht für einen Betrachter mit einem wasserzeichenähnlichen Durchsichtseffekt erscheint.

13. Verfahren nach Anspruch 12, **dadurch gekennzeichnet, dass** das mehrstufige Relief durch kalte Prägung, thermische Prägung oder durch Laserabrasion in dem Polymersubstrat erzeugt wird.

14. Verfahren nach Anspruch 12 oder 13, **dadurch gekennzeichnet, dass** das Füllmaterial vollflächig auf das Sicherheitselement aufgebracht und ein außerhalb des Reliefs vorliegender Überschuss an Füllmaterial entfernt, insbesondere abgerakelt wird, und/oder dass die mit dem Füllmaterial gefüllten Vertiefungen mit einer Deckschicht abgedeckt werden, insbesondere durch Ablackierung, eine Laminierung oder eine Kaschierung mit Folie oder Faserstoff.

15. Datenträger (10), insbesondere Sicherheitspapier oder Wertdokument mit einem Sicherheitselement (12) nach einem der Ansprüche 1 bis 11.

16. Datenträger nach Anspruch 15, **dadurch gekennzeichnet, dass** der Datenträger eine Banknote, insbesondere eine Polymerbanknote oder eine Folienverbundbanknote, oder eine Karte, insbesondere eine Ausweis- oder Kreditkarte ist.

## Claims

1. A security element for security papers, value documents and other data carriers, having an image region that displays a specified multi-tonal motif (14) when looked through,
**characterized in that**
- the security element (12) exhibits a thin polymer substrate (20) of a thickness of 300 µm or less,
- the polymer substrate (20) includes, in the image region, a multi-level relief (22) having depressions in the form of the specified multi-tonal motif (14), and
- the depressions of the relief (22) are filled with a filler material (24) having thickness-dependent optical properties, such that,
- when looked through, the multi-tonal motif appears for the viewer having a watermark-like see-through effect.

2. The security element according to claim 1, **characterized in that** the filler material exhibits an ink, especially a high-opacity ink, such that the image region displays an opacity-modulated, multi-tonal motif when looked through.

3. The security element according to claim 1 or 2, **characterized in that** the filler material exhibits a luminescent ink, an IR- or UV-absorbing ink, an acrylic ink or a magnetic ink.

4. The security element according to at least one of claims 1 to 3, **characterized in that** the depressions of the multi-level relief exhibit a maximum relief depth of less than 100 µm, preferably a maximum relief depth between 5 µm and 50 µm.

5. The security element according to at least one of claims 1 to 4, **characterized in that** the polymer substrate is provided with one multi-level relief each in the image region on both of its opposing main surfaces.

6. The security element according to at least one of claims 1 to 5, **characterized in that** the depressions filled with the filler material are covered with a cover layer, especially with a finish, a lamination or a plating with foil or fiber stock, wherein, preferably, the cover layer consists of multiple sub-layers.

7. The security element according to claim 6, **characterized in that,** to enhance the see-through effect, the cover layer is provided with gaps, especially **in that** the cover layer is fully or partially omitted in the image region.

8. The security element according to at least one of claims 6 to 7, **characterized in that** the cover layer exhibits a layer thickness between 6 and 50 µm, preferably between 6 µm and 20 µm.

9. The security element according to at least one of claims 1 to 9, **characterized in that** the security element includes, as the polymer substrate, a polymer foil, especially composed of polyethylene, polypropylene, polyester or polyamide.

10. The security element according to at least one of claims 1 to 9, **characterized in that** the substrate of the security element exhibits a layer thickness of 25 µm to 300 µm, preferably of 60 µm to 140 µm.

11. The security element according to at least one of claims 1 to 10, **characterized in that** the security element forms a portion of a polymer banknote, a composite banknote or a polymer ply of a value document.

12. A method for manufacturing a security element (12) having an image region that displays a specified multi-tonal motif (14) when looked through, **characterized in that**
- a thin polymer substrate (20) of a thickness of 300 µm or less is provided,
- the polymer substrate (20) is provided in the image region with a multi-level relief (22) having depressions in the form of the multi-tonal motif (14), and
- the depressions of the relief (22) are filled with a filler material having thickness-dependent optical properties, so that
- when looked through, the multi-tonal motif appears for the viewer having a watermark-like see-through effect.

13. The method according to claim 12, **characterized in that** the multi-level relief is produced in the polymer substrate by cold embossing, thermal embossing or by laser abrasion.

14. The method according to claim 12 or 13, **characterized in that** the filler material is applied contiguously to the security element and any excess of filler material present outside the relief is removed, especially is squeegeed off, and/or that the depressions filled with the filler material are covered with a cover layer, especially by finishing, a lamination or a plating with foil or fiber stock.

15. A data carrier (10), especially a security paper or value document, having a security element (12) according to one of claims 1 to 11.

16. A data carrier according to claim 15, **characterized in that** the data carrier is a banknote, especially a polymer banknote or a foil composite banknote, or a card, especially an identification or credit card.

## Revendications

1. Élément de sécurité (12) pour papiers de sécurité, documents de valeur et autres supports de données, avec une zone d'image qui montre, en vue en transparence, un motif multi-tons (14) prédéfini,
**caractérisé en ce**
- **que** l'élément de sécurité (12) présente un mince substrat polymère (20) d'une épaisseur de 300 µm ou moins,
- **que** le substrat polymère (20) contient, dans la zone d'image, un relief à plusieurs niveaux (22) avec des creux en forme du motif multi-tons prédéfini (14), et
- les creux du relief (22) sont remplis avec une matière de remplissage (24) avec des propriétés optiques dépendantes de l'épaisseur, de sorte
- **que** le motif multi-tons apparaît, pour un observateur, en vue en transparence, avec un effet de vue en transparence semblable à un filigrane.

2. Élément de sécurité selon la revendication 1, **caractérisé en ce que** la matière de remplissage présente une encre, en particulier une encre à forte opacité, de sorte que la zone d'image montre, en vue en transparence, un motif multi-tons modulé par l'opacité.

3. Élément de sécurité selon la revendication 1 ou 2, **caractérisé en ce que** la matière de remplissage présente une encre luminescente, une encre absorbant les IR ou UV, une encre acrylique ou une encre magnétique.

4. Élément de sécurité selon l'une au moins des revendications 1 à 3, **caractérisé en ce que** les creux du relief à plusieurs niveaux présentent une profondeur de relief maximale de moins de 100 µm, de préférence une profondeur de relief maximale comprise entre 5 µm et 50 µm.

5. Élément de sécurité selon l'une au moins des revendications 1 à 4, **caractérisé en ce que** le substrat polymère est doté, dans la zone d'image, sur ses deux surfaces principales situées en vis-à-vis, respectivement d'un relief à plusieurs niveaux.

6. Élément de sécurité selon l'une au moins des revendications 1 à 5, **caractérisé en ce que** les creux remplis avec la matière de remplissage sont recouverts par une couche de couverture, en particulier avec un vernissage, un laminage ou un contre-collage avec une feuille ou une matière fibreuse, dans lequel la couche de couverture se compose en particulier de plusieurs couches partielles.

7. Élément de sécurité selon la revendication 6, **caractérisé en ce que** la couche de couverture est dotée d'évidements pour renforcer l'effet de vue en transparence, en particulier **en ce que** la couche de couverture est entièrement ou partiellement évidée dans la zone d'image.

8. Élément de sécurité selon l'une au moins des revendications 6 à 7, **caractérisé en ce que** la couche de couverture présente une épaisseur de couche comprise entre 6 et 50 µm, de préférence entre 6 µm et 20 µm.

9. Élément de sécurité selon l'une au moins des revendications 1 à 8, **caractérisé en ce que** l'élément de sécurité contient, en tant que substrat polymère, une feuille polymère, en particulier en polyéthylène, polypropylène, polyester ou polyamide.

10. Élément de sécurité selon l'une au moins des revendications 1 à 9, **caractérisé en ce que** le substrat de l'élément de sécurité présente une épaisseur de couche de 25 µm à 300 µm, de préférence de 60 µm à 140 µm.

11. Élément de sécurité selon l'une au moins des revendications 1 à 10, **caractérisé en ce que** l'élément de sécurité forme une partie d'un billet de banque polymère, d'un billet de banque composite, ou d'une couche polymère d'un document de valeur.

12. Procédé pour la fabrication d'un élément de sécurité (12) avec une zone d'image qui montre, en vue en transparence, un motif multi-tons prescrit (14), **caractérisé en ce**
- **que** l'on met à disposition un mince substrat polymère (20) d'une épaisseur de 300 µm ou moins,
- **que** le substrat polymère (20) est doté, dans la zone d'image, d'un relief à plusieurs niveaux (22) avec des creux sous la forme du motif multi-tons (14), et
- **que** les creux du relief (22) sont remplis avec une matière de remplissage (24) avec des propriétés optiques dépendantes de l'épaisseur, de sorte
- **que** le motif multi-tons apparaît, en vue en transparence pour un observateur, avec un effet de vue en transparence semblable à un filigrane.

13. Procédé selon la revendication 12, **caractérisé en ce que** le relief à plusieurs niveaux est produit par gaufrage à froid, gaufrage thermique ou par abrasion au laser dans le substrat polymère.

14. Procédé selon la revendication 12 ou 13, **caractérisé en ce que** la matière de remplissage est appliquée sur toute la surface sur l'élément de sécurité et qu'un excédent en matière de remplissage présent à l'extérieur du relief est éliminé, en particulier raclé, et/ ou que les creux remplis avec la matière de remplissage sont recouverts par une couche de couverture, par particulier par vernissage, un laminage ou un contrecollage avec une feuille ou une matière fibreuse.

15. Support de données (10), en particulier papier de sécurité ou document de valeur avec un élément de sécurité (12) selon l'une des revendications 1 à 11.

16. Support de données selon la revendication 15, **caractérisé en ce que** le support de données est un billet de banque, en particulier un billet de banque polymère ou un billet de banque à feuille composite, ou une carte, en particulier une carte d'identité ou de crédit.
